# EUROPÄISCHE PATENTSCHRIFT

(11) **EP 1 022 808 B1**
(45) Veröffentlichungstag und Bekanntmachung des Hinweises auf die Patenterteilung: **05.12.2001**
(21) Anmeldenummer: 00101161.8
(22) Anmeldetag: 21.01.2000
(51) Int. Cl.: H01R 4/48

(54) **Elektr. Anschluss- und Verbindungsklemme**
Connecting terminal
Borne de raccordement

(30) Priorität: 22.01.1999 DE 19903965
(43) Veröffentlichungstag der Anmeldung: 26.07.2000
(73) Patentinhaber: Wago Verwaltungsgesellschaft mbH, 32423 Minden (DE)
(72) Erfinder: Stolze, Henry, 06567 Bad Frankenhausen (DE); Meier, Henning, 31675 Bückeburg (DE)
(74) Vertreter: Lange, Gerd, Dipl.-Ing.

(56) Entgegenhaltungen:
- WO-A-97/17711
- DE-A- 2 344 045
- DE-A- 3 504 317
- DE-A- 3 514 099
- DE-C- 19 715 971
- DE-U- 8 301 933

## Beschreibung

Die Erfindung betrifft eine Anschluß- und Verbindungsklemme für mindestens zwei elektr. Leiter gemäß den Merkmalen des Oberbegriffs des Anspruches 1.

Solche Federkraftklemmen sind aus der DE 35 14 099 C2 bekannt. Sie sind dort als Verbindungsklemmen für zwei elektr. Leiter mit einer in sich steifen, aus einem Flachmaterial gefertigten Stromschiene vorgestellt, an deren Oberseite und an deren Unterseite jeweils eine Klemmstelle für je einen anzuschließenden elektr. Leiter gebildet sind. Die anzuschließenden elektr. Leiter kontaktieren die Stromschiene direkt, so daß zwischen den Klemmstellen kürzeste Stromwege durch die flache Stromschiene hindurch gewährleistet sind. Das gilt insbesondere dann, wenn die Klemmstellen auf der Oberseite und auf der Unterseite der Stromschiene unmittelbar einander gegenüberliegen.

Ein wesentliches Konstruktionsmerkmal dieser Art von Klemmen ist, daß beide Klemmstellen die Federkraft nur einer, d.h. ein- und derselben Klemmfeder nutzen, die als sogenannte Käfigzugfeder mit der unteren Kante der Fensterausnehmung in ihrem Klemmschenkel die Klemmstelle an der Unterseite der Stromschiene bildet und mit ihrem in Richtung der Stromschiene sich erstreckenden Anlageschenkel die Klemmstelle an der Oberseite der Stromschiene mit der notwendigen Federkraft beaufschlagt.

Die an die Klemmen dieser Art anzuschließenden elektr. Leiter können Drahtleiter, runde Stifte, flache Steckzungen o.dergl. sein. Die Stromschiene der Anschluß- und Verbindungsklemme kann länger oder kürzer ausgeführt sein, je nachdem ob sie nur die beiden Klemmstellen einer Zwei-Leiter-Verbindungsklemme miteinander verbinden soll oder ob sie als weiterführende Stromschiene die elektr. Verbindung zu anderen elektrischen oder elektronischen Bauelementen, Klemmenteilen, Geräten o.dergl. herstellen soll.

Im letzteren Fall treten bei den bekannten Anschluß- und Verbindungsklemmen gewisse Handhabungsnachteile auf, die dadurch bedingt sind, daß die Klemmstellen, die von derselben Klemmfeder mit Federkraft beaufschlagt sind, aus entgegengesetzten Leiteranschlußrichtungen mit elektr. Leitern verdrahtet bzw. belegt werden müssen. Das behindert die konstruktive Weiterführung der Stromschiene, die in der Praxis oftmals in einer der beiden Leiteranschlußrichtungen erfolgen soll, beispielsweise wenn die Anschluß- und Verbindungsklemme der vorgenannten Art integrierter Bestandteil eines elektrischen oder elektronischen Moduls, einer Reihenklemme mit diversen anderen Leiteranschlüssen oder eines elektr. Gerätes sein soll.

Aufgabe der Erfindung ist es, die Anschluß- und Verbindungsklemme des im Oberbegriff des Anspruches 1 definierten Typs so weiterzuentwickeln, daß sie konstruktiv einfacher in andere elektrische oder elektronische Bauelemente zu integrieren ist oder an diese mit ihrer Stromschiene anzubinden ist, ohne daß dabei die platzsparende Bauweise und die Kostenvorteile einer Anschluß- und Verbindungsklemme gemindert werden, die mit nur einer Klemmfeder sowohl eine Klemmstelle an der Unterseite, als auch eine Klemmstelle an der Oberseite einer Stromschiene mit der notwendigen Federkraft versorgt.

Diese Aufgabe wird bei der Anschluß- und Verbindungsklemme des vorgenannten Typs durch die im Kennzeichen des Anspruches 1 genannten Merkmale gelöst.

Nach der Lehre der Erfindung ist vorgeschlagen, alle elektr. Leiter aus derselben Richtung (und zwar entgegen der Erstreckungsrichtung des Anlageschenkels der Klemmfeder) durch eine entsprechend groß bemessene Fensterausnehmung in dem Klemmschenkel der Klemmfeder den jeweiligen Klemmstellen an der Oberseite und an der Unterseite der Stromschiene zuzuführen.

Durch diese gleichgerichtete Leitereinführung aller anzuschließenden Leiter ist bei Anschluß- und Verbindungsklemmen dieses Typs erstmals eine für alle Klemmstellen gemeinsame Frontbedienungsseite geschaffen worden, so daß die gegenüberliegende Rückseite der Klemme frei bleibt, um dort jede gewünschte Art und Richtung der Weiterführung der Stromschiene und/oder die Anordnung einer sonstigen weiterführenden Verbindung (z.B. in Form einer weiterführenden Steckverbindung oder eines weiterführenden Leiteranschlußelementes) zu anderen Bauelementen, Geräten o.dergl. vornehmen zu können. Die erfindungsgemäße Anschluß- und Verbindungsklemme ist dadurch universeller einsetzbar und besser in andere elektrische Baueinheiten integrierbar.

Bei der erfindungsgemäßen Anschluß- und Verbindungsklemme ist die Klemmstelle an der Oberseite der Stromschiene permanent für eine Leitereinführung zugänglich. Das ist die Folge einer entsprechend groß bemessenen Fensterausnehmung in dem Klemmschenkel der Klemmfeder, die immer die Durchführung eines Leiters erlaubt, unabhängig davon, ob die Klemmstelle an der Unterseite der Stromschiene in bekannter Weise durch Niederdrücken des Klemmschenkels der Klemmfeder geöffnet oder nach Belegung mit einem elektr. Leiter geschlossen oder im nicht-belegten Zustand, d.h. ohne Leiter geschlossen ist. Immer bleibt der Leitereinführungstrichter für die obere Klemmstelle frei zugänglich, der nach der Lehre der Erfindung zwischen der Oberseite der Stromschiene und dem von dieser hinwegweisend abgebogenen freien Ende des Anlageschenkels der Klemmfeder gebildet ist.

Gemäß Anspruch 2 sieht eine vorteilhafte Ausführungsform der Erfindung vor, daß an der Oberseite der Stromschiene zwei Klemmstellen für elektr. Leiter dadurch geschaffen werden, daß das freie Ende des Anlageschenkels durch einen etwa mittigen Längsschnitt in Erstreckungsrichtung des Anlageschenkels in zwei Blattfeder-Anlageschenkel unterteilt ist, die jeweils für sich eine obere Klemmstelle gegen die Oberseite der Stromschiene bilden. Hierdurch wird erreicht, daß die beiden unmittelbar benachbarten Klemmstellen an der Oberseite der Stromschiene auch als Stützpunkt für einen ankommenden und einen abgehenden elektr. Leiter oder für eine Verkettung von Brückungsleitern zu benachbart angeordneten Klemmen dieses Typs genutzt werden können.

Zur Verstärkung der Leiterhaltekräfte in den Klemmstellen an der Oberseite der Stromschiene ist gemäß Anspruch 3 vorgesehen, daß die trichterbildenden Abbiegungen des Anlageschenkels der Klemmfeder oder der aus dem Anlageschenkel gebildeten beiden Blattfeder-Anlageschenkel jeweils Ausstanzungen aufweisen, die im Bereich der oberen Klemmstellen scharfkantige Klemmkanten bilden.

Weitere zweckmäßige Ausbildungen der erfindungsgemäßen Anschluß- und Verbindungsklemme ergeben sich aus den Ansprüchen 4 und 5.

Nachfolgend werden Beispiele von Ausführungsformen der erfindungsgemäßen Anschluß- und Verbindungsklemme anhand der Zeichnungen näher beschrieben. Es zeigen:
- Fig. 1: in perspektivischer Darstellung eine Anordnung von drei aneinandergereihten Anschluß- und Verbindungsklemmen des erfindungsgemäßen Typs,
- Fig. 2: einen Querschnitt durch die Klemme nach Fig. 1,
- Fig. 3 bis 5: Stromschiene und Klemmfeder der Klemme nach Fig. 1,
- Fig. 6: eine Abwandlung der Klemmfeder nach Fig. 3 und 5,
- Fig. 7 bis 9: eine andere Ausführungsform einer Stromschiene und einer Klemmfeder,
- Fig. 10: eine Abwandlung der Klemmfeder nach Fig. 7 und 9.

Fig. 1 zeigt insgesamt drei benachbart zueinander angeordnete Anschluß- und Verbindungsklemmen der erfindungsgemäßen Bauart. Jede besteht aus einem Isolierstoffgehäuse 11 mit einer Frontbedienungsseite, in der sich zwei Leitereinführungsöffnungen 12 und 13 sowie eine Betätigungsöffnung 14 befinden. Die in jedem Isolierstoffgehäuse vorhandene Stromschiene und die auf der Stromschiene aufsitzende Klemmfeder ist in den Figuren 3 bis 5 genauer dargestellt.

Fig. 2 zeigt einen Querschnitt durch die Klemme nach Fig. 1, jedoch mit einem in die obere Klemmstelle eingesteckten Brückungsleiter 15 und einem in der unteren Klemmstelle geklemmten elektr. Leiter 16. Beide Leiter sind auch in Fig. 1 dargestellt.

Die Figuren 3 bis 5 zeigen die Details der Stromschiene und der Klemmfeder, die in die vorgenannte Klemme eingebaut sind. Die Klemmfeder 17 ist in ihrer Grundform eine sogenannte Käfigzugfeder, die einen rückwärtigen Federbogen 18 (= Federwurzel) und einen davon ausgehenden Anlageschenkel aufweist, der durch einen mittigen Längsschnitt 19 in zwei Blattfeder-Anlageschenkel 20 und 21 unterteilt ist. Weiterhin besitzt die Klemmfeder einen Klemmschenkel 22, der in Art einer Schlaufe von dem rückwärtigen Federbogen 18 abläuft und in seinem freien Ende eine Fensterausnehmung 23 aufweist.

Diese Klemmfeder ist auf die in Fig. 3 dargestellte Stromschiene 24 aufgesetzt derart, daß (wie dies Fig. 5 zeigt) die Fensterausnehmung 23 das freie Ende 25 der Stromschiene übergreift, d.h. das freie Ende der Stromschiene erstreckt sich durch die Fensterausnehmung hindurch. Dabei liegen die Blattfeder-Anlageschenkel 20 und 21 jeweils auf den äußeren Aufkantungen 26 und 27 der Stromschiene auf, die durch diese Aufkantungen gemuldet ist, und zwar zum Zwecke der Aufnahme und Führung von ein oder zwei elektr. Leitern.

Nach der Lehre der Erfindung sind die freien Enden 28 und 29 der Blattfeder-Anlageschenkel 20 und 21 von der Oberseite der Stromschiene 24 abgebogen derart, daß sie mit der Oberseite des freien Endes 25 der Stromschiene Einführungstrichter 30 und 31 (siehe Fig. 5) bilden, in die jeweils ein elektr. Leiter 15 eingesteckt und in einer sogenannten oberen Klemmstelle geklemmt werden kann, die zwischen dem Blattfeder-Anlageschenkel 20 bzw. 21 und der Oberseite der Stromschiene 24 gebildet ist (siehe hierzu Fig. 2).

Im mittleren Bereich besitzt jeder Blattfeder-Anlageschenkel 20 und 21 einen Steg 32 bzw. 33 mittels dem sich der Blattfeder-Anlageschenkel bei unbelegter Klemmstelle am freien Ende 25 der Stromschiene 24 abstützt, so daß die Klemmfeder auf der Stromschiene kippsicher fixiert ist.

Fig. 5 zeigt, wie die Klemmfeder auf die Stromschiene aufgesetzt ist. Fig. 1 zeigt diese Baueinheit im eingebauten Zustand in dem Isolierstoffgehäuse 11 der Klemme.

Zum Einsetzen des unteren Leiters 16 in die sogenannte untere Klemmstelle der Klemme (siehe hierzu Fig. 2) muß vorher die untere Klemmstelle geöffnet werden. Das erfolgt in bekannter Weise dadurch, daß die Spitze eines Schraubendrehers (nicht dargestellt) in die Betätigungsöffnung 14 des Isolierstoffgehäuses axial eingeschoben wird, wodurch der Klemmschenkel 22 der Klemmfeder niedergedrückt wird, so daß der elektr. Leiter 16 in die dann offene Klemmstellen eingeführt werden kann, die zwischen der unteren Kante der Fensterausnehmung 23 des Klemmschenkels 22 (siehe hierzu Fig. 4) und der Unterseite der Stromschiene gebildet ist.

Fig. 2 verdeutlicht, daß alle elektr. Leiter 15 und 16 aus derselben Leitereinführungsrichtung in die Klemmstellen eingeführt werden, die oberhalb und unterhalb der Stromschiene 24 gebildet sind. Dadurch bleibt das gegenüberliegende Ende 34 der Stromschiene vollständig frei, um dort jede gewünschte Art und Richtung der Weiterführung der Stromschiene vorzunehmen und/oder andere elektr. Anschluß- und Verbindungselemente anzuordnen.

Die Figuren 7 bis 9 zeigen eine andere Ausführungsform einer Stromschiene und einer Klemmfeder, bei der der Anlageschenkel 35 in einem Stück breitflächig ausgebildet ist und demzufolge nur eine obere Klemmstelle zwischen dem Anlageschenkel und der Oberseite der Stromschiene 36 gebildet ist. Diese Ausführungsform eignet sich gut zum Einstecken von elektr. Leitern in Form von flachen Steckzungen, wie diese z.B. an Brückungskämmen üblich sind und benutzt werden, um Querbrückungen zwischen einander benachbart angeordneten Klemmen dieses Typs vorzunehmen.

Die beiden Varianten der Klemmfeder in Fig. 6 und Fig. 10 entsprechen den jeweiligen Grundformen der Klemmfedern in Fig. 3 und Fig. 7 und unterscheiden sich von diesen nur dadurch, daß sie Ausstanzungen 37 bzw. 38 aufweisen, die scharfkantige Klemmkanten erzeugen, die die Leiterhaltekräfte in den jeweils zugeordneten Klemmstellen verbessern.

## Patentansprüche

1. Anschluß- und Verbindungsklemme für mindestens zwei elektr. Leiter
- mit einer in sich steifen Stromschiene (24), auf der eine aus einem federnden Flachmaterial geformte Klemmfeder (17) angeordnet ist,
- die Klemmfeder besitzt einen rückwärtigen Federbogen (18) und davon ausgehend einen Anlageschenkel (20, 21), der sich in Richtung der Stromschiene erstreckt, und einen Klemmschenkel (22), der in Art einer Schlaufe von dem rückwärtigen Federbogen abläuft und mit seinem freien Ende in Querrichtung auf das freie Ende der Stromschiene zuläuft und dieses Ende übergreift,
- wobei das freie Ende des Klemmschenkels (22) eine Fensterausnehmung (23) aufweist, durch die sich das freie Ende (25) der Stromschiene hindurcherstreckt derart, daß die untere Kante der Fensterausnehmung (23) gegen die Unterseite der Stromschiene eine Klemmstelle bildet und einen zwischen der unteren Kante der Fensterausnehmung (23) und der Stromschiene (24) eingeführten elektr. Leiter (16) gegen die Unterseite der Stromschiene festklemmt,
- und wobei mindestens ein weiterer elektr. Leiter (15) oberhalb der Stromschiene (24) durch die Fensterausnehmung (23) des Klemmschenkels der Klemmfeder hindurchsteckbar ist,
- und in einer oberen Klemmstelle festklemmbar ist, die durch die Federkraft des Anlageschenkels zwischen diesem und der Oberseite der Stromschiene gebildet ist,
**dadurch gekennzeichnet,**
- **daß** der weitere elektr. Leiter (15) entgegen der Erstreckungsrichtung des Anlageschenkels (20, 21, 35) durch die Fensterausnehmung (23) des Klemmschenkels (22) hindurch und in die obere Klemmstelle einsteckbar ist
- und **daß** zu diesem Zweck das freie Ende (28, 29) des Anlageschenkels von der Oberseite der Stromschiene (24, 36) hinwegweisend abgebogen ist derart, daß es mit der Oberseite der Stromschiene einen Einführungstrichter (30, 31) für das Einstecken des weiteren elektr. Leiters bildet.

2. Klemme nach Anspruch 1,
**dadurch gekennzeichnet,**
- **daß** das freie Ende des Anlageschenkels durch einen etwa mittigen Längsschnitt (19) in Erstreckungsrichtung des Anlageschenkels in zwei Blattfeder-Anlageschenkel (20, 21) unterteilt ist, die jeweils für sich eine obere Klemmstelle gegen die Oberseite der Stromschiene bilden.

3. Klemme nach Anspruch 1 oder 2,
**dadurch gekennzeichnet,**
- **daß** die trichterbildenden Abbiegungen des Anlageschenkels oder der aus dem Anlageschenkel gebildeten beiden Blattfeder-Anlageschenkel jeweils Ausstanzungen (37, 38) aufweisen, die im Bereich der oberen Klemmstellen scharfkantige Klemmkanten bilden.

4. Klemme nach einem der Ansprüche 1 bis 3,
**dadurch gekennzeichnet,**
- **daß** die Oberseite der Stromschiene zur Aufnahme und Führung des oder der weiteren elektr. Leiter gemuldet ist, vorzugsweise durch Aufkantung der äußeren Randbereiche (26, 27) der Stromschiene.

5. Klemme nach einem der vorhergehenden Ansprüche,
**dadurch gekennzeichnet,**
- **daß** sich das freie Ende des Anlageschenkels oder der aus dem Anlageschenkel gebildeten beiden Blattfeder-Anlageschenkel durch die Fensterausnehmung (23) des Klemmschenkels (22) der Klemmfeder (17) hindurcherstrecken
- und die obere Klemmstelle bzw. die oberen Klemmstellen innerhalb oder in Erstreckungsrichtung des Anlageschenkels nach der Fensterausnehmung des Klemmschenkels positioniert sind.

## Claims

1. Contact and connecting clip for at least two electrical conductors, said clip
- having an inherently rigid current-collecting rail (24), on which there is disposed a clamping spring (17), which is formed from a resilient flat material,
- the clamping spring has a rear resilient curved portion (18) and, starting therefrom, a gripping portion (20, 21) which extends in the direction of the current-collecting rail, and a clamping portion (22) which proceeds, in the form of a loop, from the rear resilient curved portion and, with its free end, travels in the transverse direction to the free end of the current-collecting rail and overlaps this end,
- wherein the free end of the clamping portion (22) has an opening (23), through which the free end (25) of the current-collecting rail extends in such a manner that the lower edge of the opening (23) forms a clamping location against the underside of the current-collecting rail and firmly clamps an electrical conductor (16), which is introduced between the lower edge of the opening (23) and the current-collecting rail (24), against the underside of the current-collecting rail,
- and wherein at least one additional electrical conductor (15) above the current-collecting rail (24) is insertable through the opening (23) of the clamping portion of the clamping spring,
- and is securedly clampable in an upper clamping location, which is formed by the resilient force of the gripping portion between said portion and the upper side of the current-collecting rail,
**characterised**
- **in that** the additional electrical conductor (15), in opposition to the extension direction of the gripping portion (20, 21, 35), is insertable through the opening (23) of the clamping portion (22) and into the upper clamping location,
- and **in that**, for this purpose, the free end (28, 29) of the gripping portion is bent so as to point away from the upper side of the current-collecting rail (24, 36) in such a manner that it forms, with the upper side of the current-collecting rail, a feed-in funnel (30, 31) for the insertion of the additional electrical conductor.

2. Clip according to claim 1,
**characterised**
- **in that** the free end of the gripping portion is divided, by means of a substantially central longitudinal cut (19) in the extension direction of the gripping portion, into two leaf spring gripping portions (20, 21), which each form *per se* an upper clamping location against the upper side of the current-collecting rail.

3. Clip according to claim 1 or 2,
**characterised**
- **in that** the funnel-forming bent portions of the gripping portion or of the two leaf spring gripping portions, formed from the gripping portion, each have punched-out portions (37, 38) which form sharp-edged clamping edges in the region of the upper clamping locations.

4. Clip according to one of claims 1 to 3,
**characterised**
- **in that** the upper side of the current-collecting rail is recessed, preferably by placing the external edge regions (26, 27) of the current-collecting rail upright, in order to accommodate and guide the additional electrical conductor or conductors.

5. Clip according to one of the preceding claims,
**characterised**
- **in that** the free end of the gripping portion, or of the two leaf-spring gripping portions formed from the gripping portion, extends or extend through the opening (23) of the clamping portion (22) of the clamping spring (17),
- and the upper clamping location or respectively the upper clamping locations is or are positioned internally of or in the extension direction of the gripping portion towards the opening of the clamping portion.

## Revendications

1. Borne de connexion ou de raccordement pour au moins deux conducteurs électriques,
- avec une barre conductrice (24) rigide en elle-même, sur laquelle un ressort de serrage (17) formé d'un matériau plat élastique est disposé ;
- le ressort de serrage présente une incurvation à effet ressort (18) partant en arrière et une branche d'appui (20, 21) partant du ressort, qui s'étend en direction de la barre conductrice, et une branche de serrage (22), qui s'étend sous forme de crochet fermé depuis l'incurvation à effet ressort partant en arrière, et dont l'extrémité libre en direction transversale s'étend jusqu'à l'extrémité libre de la barre conductrice et saisit cette extrémité ;
- dans laquelle l'extrémité libre de la branche de serrage (22) présentant une découpe d'ouverture (23), à travers laquelle l'extrémité libre (25) de la barre conductrice s'étend en traversant de sorte que le bord inférieur de la découpe d'ouverture (23) forme une zone de serrage contre le côté inférieur de la barre conductrice, afin de serrer de façon fixe un conducteur électrique (16) introduit entre le bord inférieur de la découpe d'ouverture (23) et la barre conductrice (24) contre le côté inférieur de la barre conductrice,
- dans laquelle au moins un autre conducteur électrique (15) est enfichable au travers de la découpe d'ouverture (23) de la branche de serrage du ressort de serrage au-dessus de la barre conductrice (24),
- et est susceptible d'être maintenue de façon fixe dans une zone de serrage supérieure, qui est formée par la force de ressort de la branche d'appui entre cette branche et le côté supérieur de la barre conductrice,
**caractérisée en ce que**,
- l'autre conducteur électrique (15) est enfichable dans la zone de serrage supérieure et à travers la découpe d'ouverture (23) de la branche de serrage (22) à l'opposée de la direction d'extension de la branche d'appui (20, 21, 35),
- et **en ce que** l'extrémité libre (28, 29) de la branche d'appui est dans ce but repliée vers le haut depuis le côté supérieur de la barre conductrice (24, 36), de sorte qu'elle forme un entonnoir d'entrée (30, 31) avec le côté supérieur de la barre conductrice pour l'enfichage de l'autre conducteur électrique.

2. La borne selon la revendication 1, **caractérisée en ce que**,
- l'extrémité libre de la branche d'appui se subdivise en deux ressorts à lames de branche d'appui (20, 21) du fait d'une fente allongée (19) réalisée à peu près au milieu dans la direction d'extension de la branche d'appui, ces ressorts formant chacun une zone de serrage supérieure qui lui est propre contre le côté supérieur de la barre conductrice.

3. La borne selon la revendication 1 ou 2, **caractérisée en ce que**,
- les replis de la branche d'appui formant l'entonnoir d'entrée ou les deux ressorts à lame formé dans la branche d'appui présentent chacun des découpes (37, 38) qui forment des bords de serrage à arêtes vives dans la zone de serrage supérieure.

4. La borne de l'une des revendications 1 à 3, **caractérisé en ce que** le côté supérieur de la barre conductrice est conformée pour la prise et le guidage de l'un ou l'autre des conducteurs électriques, de préférence par formation de chants sur les zones de bord extérieures (26,27) de la barre conductrice.

5. La borne de l'une des revendications précédentes, **caractérisée en ce que**,
- l'extrémité libre de la branche d'appui ou les deux ressorts à lame de la branche d'appui formé dans la branche d'appui s'étendent en traversant la découpe d'ouverture (23), de la branche de serrage (22) du ressort de serrage (17); et
- le ou respectivement les lieux de serrage sont susceptibles d'être positionnés dans la branche d'appui ou dans sa direction d'extension, après la découpe d'ouverture de la branche de serrage.
